# EUROPÄISCHE PATENTSCHRIFT

(11) **EP 1 024 468 B1**
(45) Veröffentlichungstag und Bekanntmachung des Hinweises auf die Patenterteilung: **12.09.2007**
(21) Anmeldenummer: 00100877.0
(22) Anmeldetag: 18.01.2000
(51) Int. Cl.: G09F 3/10

(54) **Etikettenbogen**
Label sheet
Feuille d'étiquettes

(30) Priorität: 28.01.1999 DE 29901433 U
(43) Veröffentlichungstag der Anmeldung: 02.08.2000
(73) Patentinhaber: HERMA GmbH, 70302 Stuttgart (DE)
(72) Erfinder: Wolff, Michael, 70794 Filderstadt (DE); Reim, Brunhilde, 72124 Pliezhausen (DE); Birkenmaier, Heinz, 70327 Stuttgart (DE)
(74) Vertreter: Raible, Hans

(56) Entgegenhaltungen:
- GB-A- 2 048 817
- US-A- 5 198 275
- US-A- 5 343 647
- US-A- 5 389 414

## Beschreibung

Die Erfindung betrifft einen Etikettenbogen mit einem flexiblen Trägermaterial, auf dessen einer Seite eine Schicht aus flexiblem, bedruckbarem Etikettenmaterial mittels eines am Etikettenmaterial vorgesehenen Haftklebers lösbar befestigt ist, auf welchem Etikettenmaterial Etiketten - unter Bildung eines sogenannten Gitters - durch Stanzschnitte definiert sind.

Aus der GB-A-2048817 kennt man selbstklebende Brief- oder Wertmarken, die auf einer Trägerfolie angeordnet sind. Damit man die Marken abreißen kann, ist um diese herum eine Perforationsstanzung vorgesehen, die sich auch durch die Trägerfolie erstrecken. Zur Kontrolle ist die Trägerfolie bedruckt, so dass man leicht nachrechnen kann, wie viele Marken verkauft wurden, und was diese wert waren. Alternativ kann man die Marken einschließlich Trägerfolie längs der Perforation abreißen und die Trägerfolie als eine Art Rabattmarke verwenden.

Gemäß einer Variante kann man um die Marken herum ein Gitter abziehen. Die Perforationsstanzungen verlaufen dabei direkt durch das Material der Marken und das Trägermaterial und schwächen dadurch das Gitter.

Es ist eine Aufgabe der Erfindung, einen neuen Etikettenbogen bereitzustellen.

Nach der Erfindung wird diese Aufgabe gelöst durch den Gegenstand des Anspruchs 1. Man erhält so einen Etikettenbogen, der vielseitig verwendbar ist: Dadurch, dass das Gitter auf dem Bogen verbleibt, ist das Etikettenmaterial leicht bedruckbar, z.B. mittels eines Laserdruckers, Laserkopierers oder Tintenstrahldruckers, da die bedruckbare Fläche einheitlich und im wesentlichen frei von Unterbrechungen ist, was besonders bei einem Tintenstrahldrucker ein sehr gutes Arbeitsergebnis ermöglicht. Nach dem Bedrucken kann der Benutzer die bedruckten Etiketten entweder in der üblichen Weise vom Trägermaterial ablösen und sie mittels ihres Haftklebers auf einen Gegenstand aufkleben. Alternativ kann er das Gitter sehr einfach entfernen, weil dieses nicht durch Perforationsstanzungen geschwächt ist, und kann dann das Trägermaterial längs seiner Perforationsstanzungen abreißen und so ein Etikett (oder auch eine Mehrzahl von Etiketten) einschließlich dessen Trägermaterialbasis aus dem Etikettenbogen längs der Perforationsstanzungen heraustrennen, wobei die Trägermaterialbasis meist nur ganz geringfügig größer sein wird als das Etikett. Dieses Etikett plus Trägermaterialbasis kann dann z.B. als Visitenkarte dienen, von der der Empfänger zu Hause das Selbstklebeetikett ablösen und in ein Adressbuch einkleben kann.

Alternativ kann man einen derartigen Etikettenbogen auch verwenden, um Etiketten für CD-Hüllen oder für den Rücken eines Aktenordners in einfacher Weise in einem Drucker oder einer Schreibmaschine zu beschriften und anschließend in variabler Form zu verwenden, also entweder mit Trägermaterialbasis, oder ohne diese durch direktes Aufkleben. Derartige Gestaltungen sind Gegenstand der Ansprüche 10 und 11.

Weitere Einzelheiten und vorteilhafte Weiterbildungen der Erfindung ergeben sich aus den in der Zeichnung dargestellten und im folgenden beschriebenen Ausführungsbeispielen, sowie aus den Unteransprüchen. Es zeigt:
- Fig. 1: einen stark vergrößerten Schnitt durch einen Etikettenbogen, gesehen längs der Linie I-I der Fig. 2,
- Fig. 2: eine vergrößerte Draufsicht auf ein Eck eines Etikettenbogens, gesehen in Richtung des Pfeiles II der Fig. 1,
- Fig. 3: einen Etikettenbogen nach einer ersten Ausführungsform der Erfindung, bei dem gerade eines der Etiketten vom Trägermaterial abgezogen wird,
- Fig. 4: einen Etikettenbogen gemäß Fig. 3, bei dem der Benutzer gerade anfängt, im oberen, linken Eck das Gitter 38 abzuziehen,
- Fig. 5: einen Etikettenbogen gemäß Fig. 4, bei dem das Gitter abgezogen ist, so dass die unter dem Gitter liegenden Perforationsstanzungen sichtbar werden, und
- Fig. 6: einen Etikettenbogen nach einer zweiten Ausführungsform der Erfindung, hier zu Etikettierung der Hülle einer CD.

Fig. 1 zeigt einen Schnitt durch einen in Fig. 2 vergrößert dargestellten Etikettenbogen 10, der gewöhnlich das Format A4 hat. Dieser hat oben eine Schicht 12 aus flexiblem Etikettenmaterial, z.B. Papier, dessen Oberseite 14 beschriftbar ist, z.B. mit einem Matrix-, Tintenstrahl- oder Laserdrucker, im Offsetdruck, oder mit einer Schreibmaschine.

Auf ihrer Rückseite 20 ist die Schicht 12 mit einem Haftkleber 22 beschichtet, z.B. einem permanent haftenden Haftkleber oder einem wiederablösbaren Haftkleber, und mittels dieses Klebers 22 ist die Schicht 12 lösbar auf einem Trägermaterial 24 befestigt, das auf seiner Oberseite 26 silikonisiert ist. Typische Dicken

| | |
|---|---|
| Trägermaterial 24 | ... 60 µm |
| Klebstoffschicht 22 | ... 15 µm |
| Etikettenmaterial 12 | ... 70 - 80 µm. |

Am Rand steht das Trägermaterial 24 um einen Abstand d über das Etikettenmaterial 12 über. Die Größe von d liegt typisch zwischen 0,2 und 2 mm. Hierdurch wird am Rand eine sogenannte Schutzkante 28 gebildet, was die Verarbeitung in einem Drucker zusätzlich erleichtert und für hohe Verarbeitungssicherheit sorgt.

Im Etikettenmaterial 12 sind durch Stanzschnitte 30 Etiketten 32 ausgebildet. Die Stanzschnitte 30 erstrecken sich, wie in Fig. 1 dargestellt, durch das Etikettenmaterial 12 und durch die Klebstoffschicht 22.

Im Trägermaterial 24 sind - um die Etiketten 30 herum - Perforationsstanzungen 34 vorgesehen, die sich nur durch das Trägermaterial 24 und bis zur Klebstoffschicht 22 erstrecken, vgl. Fig. 1.

Ein Etikettenbogen 10 hat also einerseits Etiketten 32, die durch Stanzschnitte 30 definiert sind, und jedes dieser Etiketten hat eine Trägermaterialbasis (z.B. 24E in Fig. 5), die durch Perforationsstanzungen (54, 56, 58, 60 in Fig. 5) definiert ist. Schließlich hat der Etikettenbogen 10 ein zusammenhängendes, kohärentes Gitter 38, auch Abfallgitter oder Etikettengitter genannt, das die Etiketten 32 allseits umgibt und das unbedruckt oder farblich hervorgehoben sein kann, z.B. durch eine Graufärbung, um die Verwendung des Etikettenbogens 10 für den Benutzer verständlicher zu machen. Auf das Gitter 38 kann auch eine Gebrauchsanleitung aufgedruckt sein, um die Benutzung des Etikettenbogens 10 besonders sinnfällig zu machen.

Fig. 3 zeigt einen größeren Teil des Etikettenbogens 10 in etwas verkleinerter Darstellung. Gezeigt sind vier Etiketten 32A, 32B, 32C, 32D sowie das sie umgebende Gitter 38. Fig. 5 zeigt zwei weitere Etiketten 32E und 32F.

Bei 40 ist in Fig. 3 symbolisch eine Beschriftung angedeutet, die sich hier über das Etikett 32A, einen Teil des Gitters 38 und das Etikett 32B erstreckt und vom Benutzer mittels eines Tintenstrahldruckers aufgebracht wurde.

Wie in Fig. 3 am Etikett 32C dargestellt, kann dieses längs seines Stanzschnitts 30C vom Trägermaterial 24 abgelöst werden, um anschließend mit seiner Klebstoffschicht 22 auf einen beliebigen Gegenstand aufgeklebt zu werden.

Fig. 4 zeigt schematisch wie, beginnend im oberen linken Eck 39, das Gitter 38 vom Trägermaterial 24 abgezogen wird, wobei nur die Etiketten 32 auf dem Trägermaterial 24 verbleiben.

Bei Fig. 5 ist das Gitter 38 vollständig vom Trägermaterial 24 abgezogen, so dass letzteres nun zwischen den Etiketten 32A bis 32F freigelegt ist. Es hat Mikroperforationen, und zwar oben eine Mikroperforation 34, die sich im Trägermaterial 24 von der linken Längskante 46 des Etikettenbogens 10 parallel zur oberen Längskante 48 bis zur rechten Längskante 50 erstreckt, und zwar etwas oberhalb der Etiketten 32A und 32B, mit einem Abstand von ca. 1 bis 1,5 mm, ggf. auch weniger.

Ebenso verläuft zwischen den Etiketten 32A und 32C eine Mikroperforation 52 von der linken Längskante 46 zur rechten Längskante 50. Ebenso verläuft zwischen den Etiketten 32C und 32E eine Mikroperforation 54 von der linken Längskante 46 zur rechten Längskante 50, und ebenso anschließend eine andere Mikroperforation 56, wie in Fig. 5 dargestellt.

Im Abstand (z.B. 0,5 bis 1,5 mm) vom linken Rand der Etiketten 32A, 32C, 32E verläuft eine Mikroperforation 58, von der Mikroperforation 34 ausgehend, nach unten.

Im Abstand (z.B. 0,5 bis 1,5 mm) vom rechten Rand der Etiketten 32A, 32C 32E verläuft, von der Mikroperforation 34 ausgehend, eine Mikroperforation 60 nach unten. Ebenso verläuft in einem vorgegebenen Abstand (z.B. 0,5 bis 1,5 mm) vom linken Rand der Etiketten 32B, 32D, 32F von der Mikroperforation 34 ausgehend eine Mikroperforation 62 nach unten. Und ebenso verläuft im Abstand (z.B. 0,5 bis 1,5 mm) vom rechten Rand der Etiketten 32B, 32D, 32F von der Mikroperforation 34 ausgehend eine Mikroperforation 64 nach unten.

Die einzelnen Etiketten sind also jeweils von einer Mikroperforation umgeben, und wie in Fig. 5 am Etikett 32E symbolisch dargestellt, kann dessen Trägermaterialbasis 24E längs der Mikroperforationen 54, 56 und 60 aus dem Etikettenbogen 10 herausgetrennt werden, wobei das Etikett 32E weiter auf seiner Trägermaterialbasis 24E klebt und ggf. später von dieser abgezogen werden kann. Der Vorteil hierbei ist, dass alle Etiketten im Zustand des Etikettenbogens gemäß Fig. 3 in einem einheitlichen Beschriftungsvorgang beschriftet werden können, bevor anschließend gemäß Fig. 5 - nach Entfernen des Gitters 38 - das Trägermaterial mit den darauf haftenden Etiketten längs der Mikroperforationen in kleinere Stücke aufgeteilt wird. Vor dem Abreißen der Mikroperforationen sollten diese zweckmäßig etwas gefaltet werden.

Fig. 6 zeigt einen Etikettenbogen 10' mit Etiketten für eine CD-Hülle. Dies sind zwei große, im wesentlichen quadratische Etiketten 70, 72, z.B. mit den Maßen 121,5 x 117,5 mm, und dazwischen zwei kleinere Etiketten 74, 76 mit den Maßen 114,5 x 5,5 mm. Alle Etiketten sind umgeben von einem Gitter 38', das in Fig. 6 nur in der linken Hälfte der Zeichnung dargestellt ist. Die rechte Hälfte zeigt die Etiketten nach der Entfernung des Gitters 38'. Der Etikettenbogen 10' ist symmetrisch ausgebildet, wie man sofort erkennt, so dass der Fachmann die nicht dargestellten Teile ohne weiteres ergänzen kann.

Von der linken Seitenkante 46 verläuft im Trägermaterial 24 und parallel zur oberen Seitenkante 48 eine Mikroperforation 78 in einem vorgegebenen geringen Abstand (z.B. 0,5 bis 1,5 mm) zur oberen Kante des oberen Etiketts 70, und bis zur rechten Seitenkante 50. In der gleichen Weise verläuft in geringem Abstand (z.B. 0,5 bis 1,5 mm) von der Unterseite des Etiketts 70 eine Mikroperforation 80. Ebenso verläuft im geringen Abstand von der Oberseite des Etiketts 72 eine Mikroperforation 82, und im geringen Abstand von der Unterseite des Etiketts 72 eine Mikroperforation 84.

Im geringen Abstand von der linken Seitenkante der Etiketten 70 und 72 verläuft ausgehend von der oberen Mikroperforation 78 eine Mikroperforation 86 bis zur unteren Mikroperforation 84, und ebenso - im geringen Abstand von der rechten Seitenkante der Etiketten 70 und 72 - eine Mikroperforation 88. Die Mikroperforation 86 verläuft spiegelbildlich zur Mikroperforation 88.

Nach der Beschriftung in einer Schreibmaschine, einem Drucker, oder einem Kopierer kann man also entweder die Etiketten 70 und 72 als Selbstklebeetiketten verwenden und auf die Außenseite einer CD-Hülle aufkleben, oder man kann das Gitter 38' abziehen und anschließend z.B. die Trägermaterialbasis des Etiketts 70 längs der Mikroperforationen 78, 80, 86 und 88 heraustrennen und dieses Etikett samt seiner Trägermaterialbasis in die CD-Hülle einlegen. Man bezeichnet das als einen CD-Einleger. Auch kann man später das Etikett 70 vom CD-Einleger lösen und endgültig auf die CD-Hülle kleben.

Die kleineren Etiketten 74, 76 können nach der Beschriftung direkt auf den Rücken einer CD-Hülle aufgeklebt werden. Man könnte sie auch oberhalb des Etiketts 70 oder unterhalb des Etiketts 72 auf dem Etikettenbogen 10' anordnen. Für die Beschriftung ist wünschenswert, dass die Etiketten 74, 76 parallel zu den Etiketten 70, 72 angeordnet sind, damit die Beschriftung uno actu erfolgen kann.

Im Rahmen der vorliegenden Erfindung sind vielfache Abwandlungen und Modifikationen möglich. Z.B. eignet sich die Erfindung in gleicher Weise für Rückenschilder von Aktenordnern. Eine erste Sorte von Ordnern hat am Rücken eine Tasche, in die das Etikett eingeschoben werden kann. Bei einer zweiten Sorte von Ordnern muss das Schild auf den Rücken aufgeklebt werden. Bei einem Etikettenbogen nach der Erfindung kann man für die erste Sorte von Ordnern das beschriftete Etikett mitsamt seiner - entsprechend dimensionierten - Trägermaterialbasis aus dem Etikettenbogen heraus trennen und - als Einlegeetikett - in die Rückentasche schieben. Bei der zweiten Sorte von Ordnern löst man das beschriftete Etikett vom Unterlagematerial ab und klebt es direkt auf den Rücken des Ordners auf. In beiden Fällen ist die maschinelle Beschriftung der Etikettenbogen mit demselben Computerprogramm möglich, und man kann für beide Arten von Ordnern dieselben Etikettenbogen verwenden.

## Patentansprüche

1. Etikettenbogen mit einem flexiblen Trägermaterial (24), auf dessen einer Seite eine Schicht (12) aus flexiblem, bedruckbarem Etikettenmaterial mittels eines am Etikettenmaterial (12) vorgesehenen Haftklebers (22) lösbar befestigt ist, auf welchem Etikettenmaterial Etiketten (32) - unter Bildung eines sogenannten Gitters (38; 38') - durch Stanzschnitte (30) in der Weise definiert sind, dass mindestens ein Teil der Etiketten (32) allseits von dem Gitter (38) umgeben ist, ***dadurch gekennzeichnet,* dass** im Trägermaterial (24) unterhalb des Gitters (38; 38') um die Etiketten (32) herum und in allseitigem Abstand von den Etiketten Perforationsstanzungen (34, 52, 54, 56, 58, 60, 62, 64; 78, 80, 82, 84, 86, 88) vorgesehen sind, welche sich nicht durch das Gitter (38; 38') erstrecken, um bei mindestens einem Teil der Etiketten (32) sowohl ein Ablösen eines Etiketts vom Trägermaterial (24) entlang des es definierenden mindestens einen Stanzschnitts (30) wie auch - ggf. nach Entfernen des Gitters (38; 38') - ein Heraustrennen eines dieses Etikett (32) tragenden Trägermaterialabschnitts (Fig. 5: 24E) aus dem Etikettenbogen (10; 10') längs der diesem Trägermaterialabschnitt zugeordneten Perforationsstanzungen (54, 58, 60) und ein leichtes Abziehen eines Etiketts von dem ihm zugeordneten herausgetrennten Trägermaterialabschnitt (Fig. 5: 24E) zu ermöglichen.

2. Etikettenbogen nach Anspruch 1, bei welchem das Trägermaterial (24) längs mindestens einer Außenkante des Etikettenbogens (10; 10') um einen vorgegebenen Abstand (d) über das Etikettenmaterial (12) übersteht (Fig. 1, 2).

3. Etikettenbogen nach Anspruch 2, bei welchem das Trägermaterial (24) an allen Kanten (46, 48, 50) des Etikettenbogens (10; 10') über das Etikettenmaterial (12) übersteht.

4. Etikettenbogen nach Anspruch 2 oder 3, bei welchem das Trägermaterial (24) weniger als 2 mm und bevorzugt weniger als 1,5 mm über das Etikettenmaterial (12) übersteht.

5. Etikettenbogen nach einem oder mehreren der vorhergehenden Ansprüche in Form eines rechteckförmigen Blattes mit zwei parallelen längeren Seitenkanten (46, 50) und zwei parallelen kürzeren Seitenkanten (48), bei welchem sich mindestens ein Teil der im Trägermaterial (24) vorgesehenen, parallel zu den kürzeren Seitenkanten (48) verlaufenden Perforationsstanzungen (34, 52, 54, 56; 78, 80, 82, 84) im wesentlichen von einer längeren Seitenkante (46) zur gegenüberliegenden längeren Seitenkante (50) erstreckt.

6. Etikettenbogen nach einem oder mehreren der vorhergehenden Ansprüche, bei welchem das Gitter (38; 38') optisch gegenüber den Etiketten (32; 70, 72, 74, 76) hervorgehoben ist, um ein Abziehen des Gitters (38; 38') durch den Benutzer zu erleichtern.

7. Etikettenbogen nach einem oder mehreren der vorhergehenden Ansprüche, bei welchem die Perforationsstanzungen (34) mindestens teilweise in Form einer Mikroperforation ausgebildet sind.

8. Etikettenbogen nach einem oder mehreren der vorhergehenden Ansprüche, auf welchem im Abstand voneinander zwei Etiketten (70, 72) zur Etikettierung der Vorderseite einer CD-Hülle vorgesehen sind, welche jeweils von einer im Trägermaterial (24) vorgesehenen Perforationsstanzung (78, 80, 82, 84, 86, 88) mit Abstand umrandet sind.

9. Etikettenbogen nach Anspruch 8, bei welchem benachbart zu mindestens einem der zur Etikettierung der Vorderseite einer CD-Hülle vorgesehenen Etiketten (70, 72) mindestens ein Etikett (74, 76) zur Etikettierung des Rückens einer CD-Hülle vorgesehen ist.

10. Etikettenbogen nach einem oder mehreren der vorhergehenden Ansprüche, auf welchem mindestens ein Etikett zur Etikettierung der Rückseite eines Aktenordners vorgesehen ist, welches von einer im Trägermaterial (24) vorgesehenen Perforationsstanzung (78, 80, 82, 84, 86, 88) mit Abstand umrandet ist, die so ausgebildet ist, dass das Etikett nach dem längs der Perforationsstanzung erfolgenden Heraustrennen seiner Trägermaterialbasis in eine an der Rückseite des Aktenordners vorgesehene Tasche eingeschoben werden kann.

11. Etikettenbogen mit einem flexiblen Trägermaterial (24), auf dessen einer Seite eine Schicht (12) aus flexiblem, bedruckbarem Etikettenmaterial mittels eines am Etikettenmaterial (12) vorgesehenen Haftklebers (22) lösbar befestigt ist, auf welchem Etikettenmaterial Etiketten (70, 72, 74, 76) - unter Bildung eines sogenannten Gitters (38') - durch Stanzschnitte (30) definiert sind,
***dadurch gekennzeichnet,* dass** zwei CD-Hüllenetiketten (70, 72) zur Etikettierung der Vorderseite von CD-Hüllen durch Stanzschnitte (30) auf dem flexiblen Etikettenmaterial (12) in der Weise definiert sind, dass jedes dieser Etiketten (70, 72) allseits von dem Gitter (38') umgeben ist, dass ferner im Trägermaterial (24) Perforationsstanzungen (78, 80, 82, 84, 86, 88) im Bereich des Gitters (38') und mit allseitigem Abstand um die CD-Hüllenetiketten (70, 72) herum vorgesehen sind, welche Perforationsstanzungen (78, 80, 82, 84, 86, 88) sich nicht durch das Gitter (38') erstrecken, um sowohl ein Ablösen eines CD-Hüllenetiketts (70, 72) vom Trägermaterial (24) entlang des es definierenden mindestens einen Stanzschnitts (30) wie auch - nach Entfernen des Gitters (38') - ein Heraustrennen eines dieses CD-Hüllenetikett (70, 72) tragenden Trägermaterialabschnitts aus dem Etikettenbogen (10') längs der diesem Abschnitt zugeordneten Perforationsstanzungen (78, 80, 82, 84, 86, 88) zu ermöglichen, um den das CD-Hüllenetikett tragenden Trägermaterialabschnitt in eine CD-Hülle einlegen zu können bzw. ein leichtes Abziehen des betreffenden Etiketts von dem ihm zugeordneten, herausgetrennten Trägermaterialabschnitt zu ermöglichen.

12. Etikettenbogen nach Anspruch 11, auf welchem parallel zu mindestens einem der zur Etikettierung der Vorderseite einer CD-Hülle vorgesehenen Etiketten (70, 72) mindestens ein Rückenetikett (74, 76) zur Etikettierung des Rückens einer CD-Hülle vorgesehen ist.

13. Etikettenbogen nach einem oder mehreren der vorhergehenden Ansprüche, bei welchem die Stanzschnitte (30), welche die Etiketten (32; 70, 72, 74, 76) definieren, im Bereich der Ecken der Etiketten gerundet sind.

14. Etikettenbogen nach einem oder mehreren der vorhergehenden Ansprüche, bei welchem Perforationstanzungen (34, 52, 54, 56, 58, 60, 62, 64; 78, 80, 82, 84, 86, 88), welche im Trägermaterial (24) vorgesehen sind, im Bereich ihrer Schnittstellen im wesentlichen unter einem rechten Winkel zueinander verlaufen.

## Claims

1. Sheet of labels with a flexible backing material (24), on one side of which a layer (12) of flexible printable label material is detachably fixed by means of a contact adhesive (22) provided on the label material (12), on which label material labels (32)-forming a so-called grid (38; 38') - are defined by punched sections (30) in such a way that at least some of the labels (32) are surrounded on all sides by the grid (38), ***characterised* in that** perforation punchings (34, 52, 54, 56, 58, 60, 62, 64; 78, 80, 82, 84, 86, 88) are provided in the backing material (24) below the grid (38; 38') around the labels (32) and at a distance on all sides from the labels, which do not extend through the grid (38; 38'), in order to facilitate in at least some of the labels (32) both detachment of a label from the backing material (24) along the at least one punched section (30) defining it and - optionally after removing the grid (38; 38') - separation of a section of backing material supporting this label (32) (Fig. 5: 24E) from the sheet of labels (10; 10') along the perforation punchings allocated to this section of backing material (54, 58, 60) and easy removal of a label from the separated section of backing material assigned to it (Fig. 5: 24E).

2. Sheet of labels according to claim 1, in which the backing material (24) projects beyond the label material (12) along at least one outer edge of the sheet of labels (10; 10') by a set distance (d) (Fig. 1, 2) .

3. Sheet of labels according to claim 2, in which the backing material (24) projects beyond the label material (12) on all edges (46, 48, 50) of the sheet of labels (10; 10').

4. Sheet of labels according to claim 2 or 3, in which the backing material (24) projects less than 2 mm and preferably less than 1.5 mm beyond the label material (12).

5. Sheet of labels according to one or more of the previous claims in the form of a rectangular sheet with two parallel longer side edges (46, 50) and two parallel shorter side edges (48), in which at least some of the perforation punchings (34, 52, 54, 56; 78, 80, 82, 84) provided in the backing material (24) running parallel to the shorter side edges (48) extend substantially from one longer side edge (46) to the longer side edge opposite (50).

6. Sheet of labels according to one or more of the previous claims, in which the grid (38; 38') is visually emphasised with regard to the labels (32; 70, 72, 74, 76) in order to facilitate removal of the grid (38; 38') by the user.

7. Sheet of labels according to one or more of the previous claims, in which the perforation punchings (34) are designed at least partly in the form of a microperforation.

8. Sheet of labels according to one or more of the previous claims, on which two labels (70, 72) are provided at a distance from one another to label the front of a CD case, which in each case is bordered at a distance by a perforation punching (78, 80, 82, 84, 86, 88) provided in the backing material (24).

9. Sheet of labels according to claim 8, in which at least one label (74, 76) is provided adjoining at least one of the labels (70, 72) provided to label the front of a CD case, to label the back of a CD case.

10. Sheet of labels according to one or more of the previous claims, on which at least one label is provided to label the back of a file, which is bordered at a distance by a perforation punching (78, 80, 82, 84, 86, 88) provided in the backing material (24), which is designed so that the label can be inserted in a pocket provided on the back of the file after severing its backing material base along the perforation punching.

11. Sheet of labels with a flexible backing material (24), on one side of which a layer (12) of flexible printable label material is detachably fixed by means of a contact adhesive (22) provided on the label material (12), on which label material labels (70, 72, 74, 76) - forming a so-called grid (38') - are defined by punched sections (30), ***characterised in* that** two CD case labels (70, 72) for labelling the front of CD cases are defined by punched sections (30) on the flexible label material (12) in such a way that each of these labels (70, 72) is surrounded on all sides by the grid (38'), that furthermore perforation punchings (78, 80, 82, 84, 86, 88) are provided in the backing material (24) in the area of the grid (38') and with a distance on all sides around the CD case labels (70, 72), which perforation punchings (78, 80, 82, 84, 86, 88) do not extend through the grid (38'), in order to facilitate both detachment of a CD case label (70, 72) from the backing material (24) along the at least one punched section (30) defining it and also - after removal of the grid (38') - separation of a section of backing material supporting this CD case label (70, 72) from the sheet of labels (10') along the perforation punchings (78, 80, 82, 84, 86, 88) assigned to this section, in order to be able to place the section of backing material supporting the CD case label in a CD case or to facilitate easy removal of the label in question from the separated section of backing material assigned to it.

12. Sheet of labels according to claim 11, on which at least one back label (74, 76) is provided to label the back of a CD case parallel to at least one of the labels (70, 72) provided to label the front of a CD case.

13. Sheet of labels according to one or more of the previous claims, in which the punched sections (30) which define the labels (32; 70, 72, 74, 76) are rounded in the area of the corners of the labels.

14. Sheet of labels according to one or more of the previous claims, in which perforation punchings (34, 52, 54, 56, 58, 60, 62, 64; 78, 80, 82, 84, 86, 88) which are provided in the backing material (24) are substantially at right angles to one another in the area of their intersections.

## Revendications

1. Feuille d'étiquettes avec un support de matériau flexible (24) sur une face duquel une couche (12) en matériau flexible imprimable pour étiquettes est fixée de manière amovible au moyen d'une colle (22) prévue sur le matériau pour étiquettes (12), matériau pour étiquettes sur lequel des étiquettes (32) sont définies - par formation d'une dite grille (38 ; 38') - par des découpes (30) de telle manière qu'au moins une partie des étiquettes (32) est entourée de la grille sur tous les côtés (38), **caractérisée en ce que** des découpes de perforation (34, 52, 54, 56, 58, 60, 62, 64 ; 78, 80, 82, 84, 86, 88) qui ne s'étendent pas à travers la grille (38 ; 38') sont prévues dans le matériau de support (24) en dessous de la grille (38 ; 38') autour des étiquettes (32) et écartées de tous les côtés des étiquettes, afin de permettre pour au moins une partie des étiquettes (32) non seulement de détacher une étiquette du matériau de support (24) le long de la découpe (30) minimum qui la définit mais encore - le cas échéant après avoir enlevé la grille (38 ; 38') - d'enlever une section de matériau de support (figure 5 : 24E) portant cette étiquette (32) de la feuille d'étiquettes (10 ; 10') le long des découpes de perforation (54, 58, 60) affectées à cette section de matériau de support et de pourvoir retirer facilement une étiquette de la section de matériau de support (figure 5 : 24E) détachée qui lui est affectée.

2. Feuille d'étiquettes selon la revendication 1, sur laquelle le matériau de support (24) dépasse d'une distance prescrite (d) du matériau pour étiquettes (12) le long d'au moins un bord extérieur de la feuille d'étiquettes (10; 10') (figure 1,2).

3. Feuille d'étiquettes selon la revendication 2, sur laquelle le matériau de support (24) dépasse du matériau pour étiquettes (12) sur tous les bords (46, 48, 50) de la feuille d'étiquettes (10 ; 10').

4. Feuille d'étiquettes selon la revendication 2 ou 3, sur laquelle le matériau de support (24) dépasse de moins de 2 mm et, de préférence, de moins de 1,5 mm du matériau pour étiquettes (12).

5. Feuille d'étiquettes selon une ou plusieurs des revendications précédentes en forme de feuille rectangulaire avec deux bords latéraux parallèles plus longs (46, 50) et deux bords latéraux parallèles plus courts (48), sur laquelle au moins une partie des découpes de perforation (34, 52, 54, 56 ; 78, 80, 82, 84) prévues dans le matériau de support (24) s'étend parallèlement aux bords latéraux plus courts (48), pour l'essentiel d'un bord latéral plus long (46) vers le bord latéral opposé plus long (50).

6. Feuille d'étiquettes selon une ou plusieurs des revendications précédentes, sur laquelle la grille (38 ; 38') est mise en valeur sur le plan optique par rapport aux étiquettes (32 ; 70, 72, 74, 76), afin de faciliter un retrait de la grille (38 ; 38') par l'utilisateur.

7. Feuille d'étiquettes selon une ou plusieurs des revendications précédentes, sur laquelle les découpes de perforation (34) sont au moins en partie réalisées sous forme de microperforation.

8. Feuille d'étiquettes selon une ou plusieurs des revendications précédentes, sur laquelle deux étiquettes (70, 72) entourées chacune avec un écart d'une découpe de perforation (78, 80, 82, 84, 86, 88) prévue dans le matériau de support (24) et écartées l'une de l'autre sont prévues pour étiqueter la face avant d'un boîtier de CD.

9. Feuille d'étiquettes selon la revendication 8, sur laquelle au moins une étiquette (74, 76) pour étiqueter le dos d'un boîtier de CD est prévue à proximité d'au moins une des étiquettes prévues pour étiqueter la face avant d'un boîtier de CD (70, 72).

10. Feuille d'étiquettes selon une ou plusieurs des revendications précédentes, sur laquelle au moins une étiquette entourée avec un écart d'une découpe de perforation (78, 80, 82, 84, 86, 88) prévue dans le matériau de support (24) et réalisée de telle manière que l'étiquette puisse être insérée dans une poche prévue au dos du classeur après qu'on a enlevé sa base de matériau de support le long de la découpe de perforation est prévue pour étiqueter le dos d'un classeur.

11. Feuille d'étiquettes avec un matériau de support (24) flexible sur une face duquel une couche (12) de matériau flexible imprimable pour étiquettes est fixée de manière amovible au moyen d'une colle (22) prévue sur le matériau pour étiquettes (12), matériau pour étiquettes sur lequel des étiquettes (70, 72, 74, 76) sont définies - par formation d'une dite grille (38') - par des découpes (30),
**caractérisée en ce que** deux étiquettes pour boîtiers de CD (70, 72) pour étiqueter la face avant de boîtiers de CD sont définies par des découpes (30) sur le matériau pour étiquettes flexible (12) de telle manière que chacune de ces étiquettes (70, 72) est entourée de tous les côtés par la grille (38'), **en ce qu'**en outre dans le matériau de support (24) des découpes de perforation (78, 80, 82, 84, 86, 88) sont prévues dans la zone de la grille (38') et avec un écart de tous les côtés autour des étiquettes pour boîtiers de CD (70, 72), ces découpes de perforation (78, 80, 82, 84, 86, 88) ne s'étendant pas à travers la grille (38'), afin de permettre non seulement de détacher une étiquette pour boîtier de CD (70, 72) du matériau de support (24) le long de la découpe (30) minimum qui la définit mais encore - le cas échéant après avoir enlevé la grille (38') - de détacher une section de matériau de support portant cette étiquette pour boîtier de CD (70, 72) de la feuille d'étiquettes (10') le long des découpes de perforation (78, 80, 82, 84, 86, 88) affectées à cette section, afin de pouvoir insérer la section de matériau de support portant l'étiquette pour boîtier de CD dans un boîtier de CD respectivement de permettre de retirer facilement l'étiquette concernée de la section de matériau de support détachée qui lui est affectée.

12. Feuille d'étiquettes selon la revendication 11, sur laquelle au moins une étiquette de dos (74, 76) pour l'étiquetage du dos d'un boîtier de CD est prévue parallèlement à au moins une des étiquettes (70, 72) prévues pour étiqueter la face avant d'un boîtier de CD.

13. Feuille d'étiquettes selon une ou plusieurs des revendications précédentes, sur laquelle les découpes (30) qui définissent les étiquettes (32 ; 70, 72, 74, 76) sont arrondies dans la zone des coins des étiquettes.

14. Feuille d'étiquettes selon une ou plusieurs des revendications précédentes, sur laquelle des découpes de perforation (34, 52, 54, 56, 58, 60, 62, 64 ; 78, 80, 82, 84, 86, 88) prévues dans le matériau de support (24) sont pour l'essentiel perpendiculaires dans la zone de leurs intersections.
